# EUROPÄISCHE PATENTSCHRIFT

(11) **EP 0 453 643 B1**
(45) Veröffentlichungstag und Bekanntmachung des Hinweises auf die Patenterteilung: **22.02.1995**
(21) Anmeldenummer: 90123328.8
(22) Anmeldetag: 05.12.1990
(51) Int. Cl.: G08G 1/097

(54) **Diagnoseverfahren für dezentralisierte Lichtsignalanlagen**
Diagnostic method for decentralized light signalling systems
Procédé diagnostique pour systèmes de signalisation lumineuse décentralisés

(30) Priorität: 23.04.1990 DE 4012912
(43) Veröffentlichungstag der Anmeldung: 30.10.1991
(73) Patentinhaber: SIEMENS AKTIENGESELLSCHAFT, 80333 München (DE)
(72) Erfinder: Wenter, Peter, W-8000 München 70 (DE); Wimmer, Walter, Dipl.-Ing., W-8023 Pullach (DE)

(56) Entgegenhaltungen:
- DE-C- 3 910 864
- US-A- 4 586 041

## Beschreibung

Die Erfindung betrifft ein Diagnoseverfahren für dezentralisierte Lichtsignalanlagen für den Straßenverkehr mit einer Signalsicherungs- und Auswertebaugruppe in einem Knotenpunkt-Steuergerät und mit mehreren als PLUS-Module bezeichnete pheriphären Lampenschalter und -sensoren, Fußgängerdruckknöpfe, Fahrzeugdetektoren und zugehörigen Datensender und -empfänger, sowie mit Trafos und Gleichrichter für zugehörige Signalgeber mit Signallampen an jeweiligen Signalmasten, wobei das Knotenpunkt-Steuergerät mit den Modulen mit einer Energie- und Datenleitung verbindbar ist.

Für Lichtsignalanlagen mit dezentralisierten Signallampenschaltern ist in der deutschen Patentanmeldung DE-A-39 10 864 (veröffentlicht 23.5.90) ein Verfahren zur Signalsicherung beschrieben, wobei die Lichtsignalanlage Merkmale aufweist, wie sie im Oberbegriff der Ansprüche 1 und 7 aufgezeigt sind. Für derartige Lichtsignalanlagen ist das erfindungsgemäße Diagnoseverfahren vorgesehen.

Bevor eine Lichtsignalanlage in Betrieb genommen werden kann, ist sie auf ihre Funktionsfähigkeit und auf richtige Verdrahtung zu überprüfen. Dabei müssen auch die Signalwege vom Lampenschalter bis zur Lampe überprüft werden. Bisher mußten bei der Kontrolle auf richtige Verdrahtung und Funktion der Signallampen die Signalgeber eigens abgedeckt werden, wobei die Abdeckung für jede Signalgeberkammer ein kleines Loch aufweist. Das Knotenpunktsteuergerät mußte auch bereits angeschlossen sein. Vom Steuergerät aus wurden die einzelnen Lampen angeschaltet. Ein weiterer Mann kontrollierte, ob die nun geschaltete Lampe auch tatsächlich brannte, indem er jeweils durch das Loch der betreffenden Signalgeberlampe sah und ein richtiges Aufleuchten dem Mann am Steuergerät mitteilte. Danach mußten die Abdeckungen wieder entfernt werden. Eine derartige Überprüfung der Lichtsignalanlage arbeitet umständlich und äußerst aufwendig, was auch zu sehr hohen Wartungskosten führt.

Aufgabe der Erfindung ist es, die oben geschilderten Nachteile zu vermeiden und ein Diagnoseverfahren für dezentralisierte Lichtsignalanlagen anzugeben, welches einen zuverlässigen und mit geringem Zeitaufwand durchführbaren Test erlaubt.

Diese Aufgabe wird bei einer eingangs beschriebenen, dezentralisierten Lichtsignalanlage mit den kennzeichnenden Merkmalen des Anspruchs 1 und des Anspruchs 7 gelöst.

Bei den erfindungsgemäßen Diagnoseverfahren werden mit einem dafür vorgesehenen, netzunabhängigen Diagnosegerät die einzelnen Module und die daran angeschlossenen Lampen und anderen Elemente unmittelbar am Signalmast vollständig auf ihre Funktionsfähigkeit und auf die richtige Verdrahtung überprüft. Dabei ist eine Verbindung von den einzelnen Modulen zum Knotenpunktsteuergerät nicht erforderlich. Dazu gehört die Prüfung der Funktion der Module, die Richtigkeit der Adressen nach Lageplan, die Funktion und der Einbauort der Lampen. Da das Diagnosegerät batteriebetrieben ist, ist keine Netzspannung erforderlich, so daß das Knotenpunktsteuergerät noch nicht angeschlossen sein muß. Die Signalgeber müssen dabei auch nicht abgedeckt werden, weil der Mann, der den Test am Signalmast vornimmt, unmittelbar das Aufleuchten des richtigen Signalgebers sehen kann.

Das erfindungsgemäße Verfahren hat den Vorteil, daß der Aufwand für die Überprüfung der Signalwege und der Test der Module erheblich reduziert wird, und daß die Fehlersuche vereinfacht wird. Zweckmäßigerweise wird das zu prüfende Modul mit dem Diagnosegerät verbunden und über eine Tastatur die Art des Moduls, die entsprechenden Adressen gemäß einem vorgegebenen Lageplan eingegeben. Dann wird der Prüfvorgang gestartet und das Prüfergebnis wird in einem Display des Diagnosegeräte angezeigt und quittiert. Auf diese Weise werden auch der Reihe nach sämtliche, an einem Modul angeschlossene Lampen auf ihren richtigen Anschluß und ihre Funktionsfähigkeit getestet, wobei die getestete Lampe kurzzeitig, beispielsweise für 250 msec., aufleuchtet. Dabei ist im allgemeinen die Signalgeberkammer geöffnet, so daß das kurze Aufleuchten gut beobachtet werden kann. Gleichzeitig wird mit dem Testen der Lampe am Diagnosegerät angezeigt, daß die Lampe korrekt angesteuert und die Schaltinformation richtig rückgemeldet wird. Weitere Einzelheiten und Vorteile ergeben sich aus den Unteransprüchen und der Beschreibung.

Ein besonderer Vorteil des erfindungsgemäßen Diagnoseverfahrens besteht auch darin, daß nach Abschluß des Modultests die Verbindung zum Knotenpunkt-Steuergerät hergestellt wird und dann am Steuergerät die Verbindung und die Datenübertragung vom Steuergerät zu den einzelnen Modulen getestet werden kann. Da die Datenversorgung der Signalsicherung im Knotenpunktsteuergerät bereits im Werk geprüft wurde, kann in vorteilhafter Weise anschließend nach diesem Test die Lichtsignalanlage ohne Risiko in Betrieb genommen werden.

Mit dem erfindungsgemäßen Diagnoseverfahren kann vor der Inbetriebnahme der Anlage oder Wartung der Anlage in einfacher Weise mit nur einem Mann die Funktionsfähigkeit der Anlage vollständig getestet werden.

Vor der Inbetriebnahme wird unmittelbar nach der Montage der PLUS-Module-Test am Mast durchgeführt. Die zu prüfenden Module sind entweder den Lampenschaltern und -sensoren, den Fußgängerdruckknöpfen oder den Fahrzeugdetektoren zugeordnet. Mit Hilfe des dafür vorgesehenen Diagnosegerätes werden die Module und die daran angeschlossenen Lampen vollständig überprüft. Dazu gehört die Prüfung der Funktion der Module, die Richtigkeit der Adresse nach Lageplan, die Funktion und der Einbauort der Lampen.

Dabei ist das Diagnosegerät zweckmäßigerweise tragbar, spritzwassergeschützt und batteriebetrieben ausgestattet. Dadurch ist ein Test der Module und der daran angeschlossenen Lampen und Elemente während der Montage bei nicht angeschlossener Netzspannung möglich. Der Anschluß des Diagnosegerätes an ein Modul oder an die Datenleitung des Knotenpunktsteuergerätes erfolgt über ein längeres, flexibles Kabel, so daß auch an exponierten Einbauplätzen ein bequemer Standort für die Diagnose gefunden werden kann.

Die Bedienung des Diagnosegerätes erfolgt beispielsweise menügeführt über eine Tastatur und ein Display. Es werden die Art der Prüfung, die Art des Moduls, die Adressen und die zu prüfenden Lampen angewählt und der Prüfvorgang durch Drücken einer Starttaste ausgelöst. Nach vollendeter Prüfung wird am Display das Prüfergebnis angezeigt und akustisch quittiert. Bei dem erfindungsgemäßen Diagnoseverfahren können für den Prüfer unsichtbar automatisch ergänzende Tests durchgeführt werden, beispielsweise ob ein Modul nur auf seine voreingestellte Adresse reagiert und nicht zusätzlich auf andere. Darüber hinaus wird getestet, ob die Summenprüfung des Telegrammverkehrs richtig funktioniert. Es wird also mit diesem Diagnoseverfahren die gesamte Hardware weitgehend getestet. Dabei wird das Diagnosegerät selbst überwacht, so daß sichergestellt ist, daß diese Tests auch sämtlich durchgeführt werden können. Bei all diesen Prüfvorgängen wird auch eine Messung des Pegels der Befehls- und Meldetelegramme durchgeführt. Ferner wird geprüft, ob ein Abschlußwiderstand in der Datenleitung vorhanden ist oder nicht, wenn ja, ob er den erforderlichen Wert aufweist. Die Ergebnisse der Pegelmessung und der Abschlußwiderstandsmessungen werden am Display angezeigt.

Mit der Prüfung der Module, die unmittelbar am Signalgebermast erfolgt, wird zuerst die Funktionsfähigkeit der Module getestet. Dabei müssen die Lampenanschlußstecker noch nicht eingesteckt sein. Für den Lampentest werden bei geöffneter Signalgeberkammer die Lampenanschlußstecker gesteckt. Die nun mit dem Modul verbundenen Lampen werden nun der Reihe nach getestet, indem am Diagnosegerät eine Lampe gewählt wird und durch Tastendruck der Prüfvorgang ausgelöst wird. Die zu testende Lampe leuchtet einmal für 250 msec. auf. Damit kann der Einbau der Lampe in die richtige Kammer überprüft werden. Gleichzeitig wird getestet, ob das Modul die Lampe korrekt ansteuert und die Schaltinformation rückmeldet.

Bei den Modulen für Fußgängerdruckknöpfe kann außer den Lampentest auch die Anzeige der Druckknopfmeldungen gewählt und getestet werden. Bei der Prüfung der Fahrzeugdetektoren werden die Detektormeldungen getestet und angezeigt. Nach Beendigung des Tests sämtlicher Module werden die Stecker der Datenleitung und der Stromversorgung vom Steuergerät angeschlossen und die geöffneten Signalgeber geschlossen. Anschließend kann ein Test für die Datenübertragung vom Steuergerät zu den einzelnen Modulen und umgekehrt durchgeführt werden.

Bei diesem sogenannten Linientest wird jeweils eine Linie geprüft, die bis zu 15 Module aufweisen kann. Das Diagnosegerät wird hierzu am Knotenpunktsteuergerät angesteckt, wobei die Datenverbindung zum eigentlichen Steuergerät durch Öffnen beispielsweise einer Trennklemme unterbrochen wird. Bei dem jetzt durchgeführten Diagnoseverfahren erfolgt der Datenverkehr zu den einzelnen Modulen einer Linie nur durch das Diagnosegerät. Bei diesem Test werden zuerst die Adressen sämtlicher, an einer Linie angeschlossenen Module festgestellt. Diese festgestellten und vom Diagnosegerät ermittelten Adressen können nun mit Hilfe des Lageplans kontrolliert werden. Dann erfolgt die Diagnose der Datenübertragung zu den einzelnen Modulen. Dabei werden Sende- und Empfangspegel angezeigt. Ebenso wird auf den korrekten Abschluß der Linie mit einem richtigen Abschlußwiderstand geprüft. Bei diesem Diagnoseverfahren wird auch getestet, ob die nicht vorfahrtsberechtigten Straßen beispielsweise bei Ausfall der Steuerelektronik des Knotenpunktgerätes die richtige Gelbblinken-Funktion aufweisen. Da die entsprechenden Lampen vorher schon geprüft worden sind, ist hierbei lediglich zu testen, ob die erforderlichen Rückmeldungen für das Gelbblinken am Diagnosegerät angezeigt werden.

Das Diagnoseverfahren erlaubt auch ein Mithören, wenn die Anlage voll funktionsfähig in Betrieb genommen ist. Dabei ist das Diagnosegerät am Knotenpunkt-Steuergerät angeschlossen. Es können dabei die Meldungen der Schleifendetektoren, die Meldungen der Fußgängerdruckknopfmodule angezeigt werden, ferner werden die jeweiligen Pegel der Modultelegramme gemessen und die aktivierten Module andressenmäßig angezeigt.

Mit dem erfindungsgemäßen Diagnoseverfahren ist also eine sehr zuverlässige und schnelle Überprüfung der Lichtsignalanlage vor Inbetriebnahme, für die Wartung oder auch während des Betriebes möglich.

## Patentansprüche

1. Diagnoseverfahren für dezentralisierte Lichtsignalanlagen für den Straßenverkehr mit einer Signalsicherungs- und Auswertebaugruppe in einem Knotenpunkt-Steuergerät und mit mehreren, als PLUS-Module bezeichnete pheriphären Lampenschalter und -sensoren, Fußgängerdruckknöpfe, Fahrzeugdetektoren und zugehörigen Datensendern und -empfängern, sowie mit Trafos und Gleichrichter für zugehörige Signalgeber mit Signallampen an jeweiligen Signalmasten, wobei das Knotenpunkt-Steuergerät mit den Modulen mit einer Energie- und Datenleitung verbindbar ist,
**dadurch gekennzeichnet**, daß mit einem dafür vorgesehenen, netzunabhängigen Diagnosegerät die einzelnen Module und die daran angeschlossenen Lampen und anderen Elemente unmittelbar am Signalmast vollständig auf ihre Funktionsfähigkeit und die richtige Verdrahtung überprüft werden, wobei die Verbindung vom Signalmask zum Knotenpunkt-Steuergerät nicht erforderlich ist.

2. Diagnoseverfahren nach Anspruch 1,
**dadurch gekennzeichnet**, daß der zu prüfende Modul mit dem Diagnosegerät verbunden wird und daß über eine Tastatur die Art des Moduls, die entsprechenden Adressen gemäß einem vorgegebenen Lageplan eingegeben werden und der Prüfvorgang gestartet wird, wobei das Prüfergebnis in einem Display des Diagnosegeräts angezeigt und quittiert wird.

3. Diagnoseverfahren nach Anspruch 1 oder 2,
**dadurch gekennzeichnet**, daß mit dem Diagnosegerät der Reihe nach mit sämtlichen, einem Modul zugehörigen Lampen auf ihren richtigen Anschluß und ihre Funktionsfähigkeit getestet werden, wobei die getestete Lampe kurzzeitig aufleuchtet und gleichzeitig angezeigt wird, daß das Modul die Lampe korrekt angesteuert und die Schaltinformation richtig rückgemeldet hat.

4. Diagnoseverfahren nach Anspruch 1 oder 2,
**dadurch gekennzeichnet**, daß mit dem Diagnosegerät die Reaktion des Moduls auf fremde Adressen kontrolliert wird.

5. Diagnoseverfahren nach Anspruch 1 oder 2,
**dadurch gekennzeichnet**, daß mit dem Diagnosegerät die jeweiligen Module für Fußgängerdruckknopf, Druckknopfanzeige und zugehörige Lampen getestet werden.

6. Diagnoseverfahren nach Anspruch 1 oder 2,
**dadurch gekennzeichnet**, daß mit dem Diagnosegerät die jeweiligen Module für Fahrzeugdetektoren getestet und die entsprechenden Datenmeldungen angezeigt werden.

7. Diagnoseverfahren nach dem Oberbegriff des Anspruchs 1,
**dadurch gekennzeichnet**, daß nach dem Anschluß der einzelnen Module an das Knotenpunkt-Steuergerät die Verbindung von Knotenpunkt-Steuergerät zu den Modulen und die Gelbblinken-Funktion für die nicht vorfahrtsberechtigten Straßen geprüft wird, wobei das Diagnosegerät am Knotenpunkt-Steuergerät angeschlossen wird und die Adressen sämtlicher Module ermittelt und angezeigt werden,
und daß nach Überprüfung der ermittelnden Adressen anhand eines Lageplans die einzelnen Module durch Eingabe von Modulart und Adresse getestet werden.

8. Diagnoseverfahren nach Anspruch 7,
**dadurch gekennzeichnet**, daß mit dem Diagnosegerät der Abschluß der Verbindungslinie gemessen und eine Abweichung vom vorgegebenen Wert angezeigt wird.

9. Diagnoseverfahren nach Anspruch 7,
**dadurch gekennzeichnet**, daß bei der in Betrieb befindlichen Lichtsignalanlage mit dem Diagnosegerät der Datenverkehr zwischen dem Knotenpunktsteuergerät und den einzelnen Modulen überprüft wird.

10. Diagnoseverfahren nach einem der vorhergehenden Ansprüche,
**dadurch gekennzeichnet**, daß bei den verschiedenen Prüfvorgängen die Pegel der Befehls- und Meldetelegramme gemessen und zu geringe Pegel entsprechend angezeigt werden.

## Claims

1. Diagnostic method for decentralized light signalling systems for road traffic, having a signal saving and evaluating module in a junction control device and having a plurality of peripheral lamp switches and sensors, pedestrian pushbuttons, vehicle detectors and associated data transmitters and receivers, referred to as PLUS modules, and also having transformers and rectifiers for associated signal transmitters with signal lamps on respective traffic-light poles, it being possible for the junction control device to be connected to the modules by a power and data line, characterized in that the individual modules and the lamps and other elements connected to them are checked directly on the traffic-light pole fully for their serviceability and correct wiring by a diagnostic device which is provided for the purpose and is independent of the power supply, the connection from the traffic-light pole to the junction control device not being required.

2. Diagnostic method according to Claim 1, characterized in that the module to be tested is connected to the diagnostic device, in that the type of module and the corresponding addresses according to a given layout plan are entered via a keyboard and the testing operation is started, the test result being displayed on a display of the diagnostic device and acknowledged.

3. Diagnostic method according to Claim 1 or 2, characterized in that the diagnostic device is used to test one after the other all the lamps associated with a module for their correct connection and their serviceability, the tested lamp briefly lighting up and it simultaneously being displayed that the module has correctly activated the lamp and has correctly reported back the switching information.

4. Diagnostic method according to Claim 1 or 2, characterized in that the diagnostic device is used for checking the response of the module to addresses other than its own.

5. Diagnostic method according to Claim 1 or 2, characterized in that the diagnostic device is used to test the respective modules for the pedestrian pushbutton, pushbutton display and associated lamps.

6. Diagnostic method according to Claim 1 or 2, characterized in that the diagnostic device is used to test the respective modules for vehicle detectors and to display the corresponding data messages.

7. Diagnostic method according to the precharacterizing clause of Claim 1, characterized in that, after connection of the individual modules to the junction control device, the connection of junction control device to the modules and the yellow-flashing function for roads without right of way are tested, the diagnostic device being connected to the junction control device and the addresses of all the modules being determined and displayed, and in that, after checking the determined addresses with reference to a layout plan, the individual modules are tested by entry of the module type and address.

8. Diagnostic method according to Claim 7, characterized in that the diagnostic device is used to measure the termination of the connecting line and to display a deviation from the given value.

9. Diagnostic method according to Claim 7, characterized in that, with the light signalling system in operation, the diagnostic device is used to check the data traffic between the junction control device and the individual modules.

10. Diagnostic method according to one of the preceding claims, characterized in that in the various testing operations the levels of the command messages and indicating messages are measured and inadequate levels are correspondingly displayed.

## Revendications

1. Procédé de diagnostic pour des installations décentralisées de signaux lumineux pour le trafic routier, comportant un module de sécurité et d'évaluation des signaux placé dans un appareil de commande d'un noeud de trafic et comportant plusieurs interrupteurs et capteurs périphériques de lampes, désignés sous le terme modules PLUS, des boutons-poussoirs pour piétons, des détecteurs de véhicules et des émetteurs et récepteurs associés de données, ainsi que des transformateurs et des redresseurs pour des transmetteurs associés de signaux comportant des lampes de signalisation situées sur des mâts respectifs portant les signaux, l'appareil de commande du noeud de trafic pouvant être relié aux modules avec une ligne de transmission d'énergie et de données, caractérisé par le fait que l'aptitude au fonctionnement et le câblage correct des différents modules et des lampes qui y sont raccordées et d'autres éléments sont entièrement contrôlés directement sur le mât portant les signaux, au moyen d'un appareil de diagnostic prévu à cet effet et indépendant du réseau, la liaison entre le mât portant les signaux et l'appareil de commande du noeud de trafic n'étant pas nécessaire.

2. Procédé de diagnostic suivant la revendication 1, caractérisé par le fait qu'on relie le module à contrôler à l'appareil de diagnostic, qu'on introduit, au moyen d'un clavier, le type du module et les adresses correspondantes conformément à un schéma prédéterminé et qu'on déclenche l'opération de contrôle, le résultat du contrôle étant affiché sur un dispositif d'affichage de l'appareil de diagnostic et recevant un accusé de réception.

3. Procédé de diagnostic suivant la revendication 1 ou 2, caractérisé par le fait qu'on teste le raccordement correct et l'aptitude au fonctionnement de l'appareil de diagnostic successivement avec toutes les lampes associées à un module, auquel cas la lampe testée s'allume pendant un bref intervalle de temps et un affichage est délivré simultanément, ce qui indique que le module a commandé correctement la lampe et que l'information de commutation a été transmise en retour d'une manière correcte.

4. Procédé de diagnostic suivant la revendication 1 ou 2, caractérisé par le fait que la réaction du module à des adresses étrangères est contrôlée au moyen de l'appareil de diagnostic.

5. Procédé de diagnostic suivant la revendication 1 ou 2, caractérisé par le fait que les modules respectifs pour le bouton-poussoir pour piéton, le dispositif d'affichage à bouton-poussoir et les lampes associées sont testés au moyen de l'appareil de diagnostic.

6. Procédé de diagnostic suivant la revendication 1 ou 2, caractérisé par le fait que les modules respectifs pour les détecteurs de véhicules sont testés au moyen de l'appareil de diagnostic et les signalisations correspondantes de données sont affichées.

7. Procédé de diagnostic suivant le préambule de la revendication 1, caractérisé par le fait qu'après le raccordement des différents modules à l'appareil de commande du noeud de trafic, la liaison de l'appareil de commande du noeud de trafic avec les modules et la fonction du feu jaune de clignotant pour les routes non protégées sont contrôlées, auquel cas on raccorde l'appareil de diagnostic dans l'appareil de commande du noeud de trafic et les adresses de tous les modules sont déterminées et affichées, et qu'après le contrôle des adresses déterminées, les différents modules sont testés, en référence à un schéma, par l'introduction d'un type de module et d'une adresse.

8. Procédé de diagnostic suivant la revendication 7, caractérisé par le fait qu'on mesure la fermeture de la ligne de liaison au moyen de l'appareil de diagnostic et qu'un écart par rapport à la valeur prédéterminée est affiché.

9. Procédé de diagnostic suivant la revendication 7, caractérisé par le fait que dans l'installation de signaux lumineux en fonctionnement, à l'aide de l'appareil de diagnostic, on contrôle le trafic des données entre l'appareil de commande du noeud de trafic et les différents modules.

10. Procédé de diagnostic suivant l'une des revendications précédentes, caractérisé par le fait que lors des différents processus de contrôle, les niveaux des télégrammes d'instructions et de signalisation sont mesurés et les niveaux trop faibles sont affichés de façon correspondante.
